# EUROPÄISCHE PATENTSCHRIFT

(11) **EP 0 020 522 B1**
(45) Veröffentlichungstag und Bekanntmachung des Hinweises auf die Patenterteilung: **24.03.1982**
(21) Anmeldenummer: 79901389.1
(22) Anmeldetag: 06.11.1979
(51) Int. Cl.: B65D 41/04

(54) **VERSCHLUSS FÜR BEHÄLTER MIT EINEM GASDRUCKERZEUGENDEN INHALT**
CAP FOR CONTAINER PRODUCING A GAS PRESSURE
CAPUCHON POUR RECIPIENT A CONTENU PRODUISANT UNE PRESSION DE GAZ

(30) Priorität: 23.11.1978 CH 12037/78
(43) Veröffentlichungstag der Anmeldung: 07.01.1981
(73) Patentinhaber: WALTER WIEDMER AG PLASTIKFORM, CH-8752 Naefels (CH)
(72) Erfinder: Wiedmer, Walter, CH-8752 Näfels (CH)
(74) Vertreter: Siebert, Rolf (CH)
(86) Internationale Anmeldenummer: CH7900143
(87) Internationale Veröffentlichungsnummer: WO8001061

## Beschreibung

Die Erfindung betrifft einen Verschluss aus elastischem Material für Behälter mit einem gasdruckerzeugenden Inhalt, mit zwei an seinem den Mündungsteil des Behälters umgebenden vertikalen Teil angebrachten Dichtlippen, die im wesentlichen radial nach innen abstehen und voneinander einen Abstand aufweisen, der kleiner als die radiale Ausdehnung jeder einzelnen Dichtlippe ist, wobei der Durchmesser des freien Endes jeder Dichtlippe kleiner als der Aussendurchmesser des Mündungsteils ist, so dass die Dichtlippen sich beim Aufsetzen des Verschlusses auf den Behälter nach oben durchbiegen.

Solche Verschlüsse sind bereits aus der DE-A-2614335 bekannt geworden. Bei einer Ausführungsform jenes Verschlusses sind zwei, bei einer anderen sogar drei solcher Dichtlippen vorgesehen, die alle gegen die Aussenseite des Behälters anzuliegen kommen, um dort abzudichten. Ähnliche Dichtlippen sind ebenfalls aus der DE-A-1 482 569 und der DE-A-2 726 431 bekannt. Alle diese Dichtlippen sind so ausgebildet, dass sie beim Aufsetzen bzw. Aufschrauben des Verschlusses auf den Mündungsteil des Behälters zufolge ihrer Länge nach oben, d.h. gegen die Mündung des Behälters hin durchgebogen werden. Wenn sich im Innern des Behälters Gas bildet, und der Druck dieses Gases ansteigt, wird neben dem Gas auch Flüssigkeit ausgetrieben. Diese muss zuerst den horizontalen Teil des Verschlusses, der flach auf der Mündungsfläche des Behälters aufliegt, unterwandern, bevor sie zu den Dichtlippen gelangt. Dort drückt das mitausgetriebene, immer noch unter Druck stehende Gas die Dichtlippen wegen deren Umbiegung im allgemeinen nur noch fester an die Aussenwand des Behälters an, so dass die Dichtwirkung noch erhöht wird.

Jede Dichtlippe wirkt jedoch in bezug auf die Dichtung unabhängig von den andern; es besteht kein funktioneller Zusammenhang zwischen benachbarten Lippen, da diese bei einzelnen Verschlüssen sogar bewusst einen grossen Abstand unter sich aufweisen. Dies setzt voraus, dass die Dichtlippen einwandfrei ausgeführt sind. Bei zu grossen Fabrikationstoleranzen kann das Gas und sogar die Flüssigkeit dennoch zwischen den Dichtlippen und der Aussenwand des Behälters nach aussen gelangen, da das Innengewinde des Verschlusses und das mit ihm zusammenwirkende Aussengewinde des Behälters allein keine ausreichende Dichtung gewährleisten können.

Aber auch die Behälter sind durchwegs nicht ideal in bezug auf ihre Form. Namentlich bei Getränkeflaschen erreichen die Abweichungen von der gewünschten Form und den gewüschten Abmessungen ein Ausmass, das stets neue Dichtigkeitsprobleme schafft. Flaschen, die im Querschnitt oval sind oder die Form zweier zusammengesetzter, aber gegeneinander verschobener Ringhälften aufweisen, sind keine Seltenheit. Kerben, ausgebrochene Partien und andere Fehler tragen ebenfalls dazu bei, dass auch die besten Dichtlippen an einer oder an mehreren Stellen längs ihres Umfanges sozusagen im Leeren hängen, was ihren Anpressdruck örtlich sehr stark herabsetzt. Beginnt dann der Gasdruck zu wirken, biegt sich diese Stelle wegen ihres zu schwachen Anpressdruckes durch, und es kann sogar zum Umstülpen kommen. Damit ist der Weg frei für die austretende Flüssigkeit.

Glücklicherweise sind jedoch solche Fehlerstellen entweder örtlich begrenzt oder, wenn sie im Falle der verschobenen Ringhälften durchgehend sind, alles andere als genau gleichmässig. An einer bestimmten Stelle des Umfanges liegt daher eine Dichtlippe nur schwach auf, während die benachbarte, darunter liegende Dichtlippe sehr stark aufliegt. Daher werden die Dichtlippen erfindungsgemäss so ausgebildet, dass nicht nur jede einzelne für sich wirkt, sondern dass sie zusammenarbeiten. Insbesondere soll erreicht werden, dass eine Dichtlippe, die sich infolge des Gasdrukkes an einer solchen Stelle stärker durchbiegt, auf die darunter liegende Dichtlippe aufliegen und sich auf ihr abstützen kann, ohne aber dabei ihren Kontakt mit der Aussenwand des Behältermündungsteils zu verlieren. Auch soll dabei das Lösen des Verschlusses ohne erhöhten Kraftaufwand möglich sein.

Ein Verschluss der eingangs erwähnten Art, der diesen Forderungen genügt, ist erfindungsgemäss durch die Merkmale des Anspruches 1 gekennzeichnet.

Es wird im folgenden anhand der in den Zeichnungen dargestellten Ausführungsbeispiele näher erläutert; hierbei zeigen:
Fig. 1 einen Querschnitt durch den Verschluss samt Behältermündungsteil während des Aufsetzens,
Fig. 2 in grösserem Massstab die beiden Dichtlippen, und
Fig. 3 die beiden Dichtlippen bei ihrem Aufeinanderliegen, mit einer anderen Ausführungsform der unteren Dichtlippe.

Fig. 1 zeigt den Verschluss 1 während des Aufsetzens auf den Mündungsteil 2 des Behälters, hier einer Flasche. Der Verschluss ist in diesem Ausführungsbeispiel als Schraubverschluss mit einem Innengewinde 3 dargestellt, das mit einem Aussengewinde 4 am Mündungsteil 2 zusammenwirkt. Es könnte sich aber auch ebensogut um einen sogenannten Schnappverschluss handeln, der über eine Wulst am Rand des Mündungsteiles 2 gepresst wird.

Wesentliches Merkmal sind die beiden langen und dünnen Dichtlippen 5, 6, die sich ringförmig um den ganzen vertikalen Teil 7 des Verschlusses 1 herum erstrecken. Sie sind nur an diesem Teil angebracht; der horizontale Teil des Verschlusses, der sogenannte Kappenteil 8, weist keine solchen Lippen auf, da er durch das aus dem Behälter aufsteigende Gas elastisch nach oben durchgebogen wird, wodurch die Gefahr des Abhebens allfälliger Dichtlippen entsteht. Dei beiden Dichtlippen 5, 6 weisen voneinander einen Abstand a auf, von Mittellinie 9 zu Mittellinie 10 gemessen, welcher geringer ist als die radiale Ausdehnung oder Höhe h jeder einzelnen Dichtlippe 5, 6. Im weiteren ist der Durchmesser jeder Dichtlippe, gemessen an ihrer Spitze 11 bzw. 12, geringer als derjenige des Mündungsteiles 2 (Fig. 1) wobei beim letzteren allfällige Abweichungen vom Nenndurchmesser bereits berücksichtigt sind. Die Spitzen 11, 12 sind abgerundet, damit sie beim Einlaufen auf eine eventuell scharfkantige Flasche sich an deren Form anpassen können.

Durch das Aufschrauben oder Aufsetzen werden die Dichtlippen 5, 6, wie in Fig. 2 und 3 dargestellt, elastisch nach oben durchgebogen, was wegen ihrer dünnen Form ohne grossen Kraftaufwand erfolgt. Dadurch legen sie sich unter Druck gegen den Mündungsteil 2 an. Die Spitze 12 der unteren Dichtlippe 6 ragt dabei in einen Bereich 13 hinein, der auf seiner einen Seite von der Unterseite 14 der oberen Dichtlippe 5 im nicht durchgebogenen Zustand (mit 14' bezeichnet), auf seiner zweiten Seite von derselben Unterseite 14 aber im durchgehenden Zustand, und auf der dritten Seite durch den Mündungsteil 2 begrenzt wird. Dieser Bereich 13 ist in Fig. 2 schraffiert und mit starken Linien umrandet dargestellt. Wie weit die Spitze 12 in diesen Bereich 13 hineinreicht, hängt zur Hauptsache von den unvermeidlichen Fabrikationstoleranzen ab. Wesentlich ist lediglich, dass die Spitze nicht bis zur obersten Ecke 15 dieses Bereiches reicht.

Entwickelt die Flüssigkeit im Behälter ein Gas, so pflanzt sich der Gasdruck vorerst radial entlang des Kappenteils 8 nach aussen fort und wirkt dann von oben her auf die obere Dichtlippe 5 ein. Diese wird daher nach unten durchgehen, wie mit strichpunktierten Linien 14" in Fig. 2 dargestellt. Dabei setzt sie sich auf die Spitze 12 der unteren Dichtlippe 6 auf. Diese kommt nun ebenfalls zur Wirkung und stützt die obere Dichtlippe 5, welche nun einen wesentlich höheren Gasdruck aufnehmen kann, der zudem ein noch kräftigeres Anpressen ihrer Spitze 11 gegen den Mündungsteil 2 bewirkt. Auf diese Weise (wie Versuche bestätigt haben) wird eine einwandfreie Dichtung auch bei sehr hohen Drücken erreicht.

Dieses Aufsitzen der oberen Dichtlippe 5 auf die untere Dichtlippe 6 tritt beispielsweise auch dann ein, wenn der Mündungsteil eine Kerbe oder örtliche Einbuchtung 2' Fig. 2 aufweisen würde. Der in diese Kerbe hineinragende Teil der Spitze 11 wird also weniger stark durchgebogen als der Rest und auch weniger stark als die Spitze 12 der Dichtlippe 6, die sich ausserhalb der Kerbe 2' befindet. Durch die geringere Durchbiegung ist auch der Anpressdruck der Dichtlippe 5 geringer, so dass die Gefahr besteht, dass das Gas dort die Spitze 11 umbiegen oder mindestens hinterwandern könnte. Durch das Aufliegen auf die stärker durchgebogene Dichtlippe 6 wird aber diese Gefahr vermieden.

Man erkennt aus diesen Ausführungen, dass die beiden Dichtlippen 5, 6 sich nicht überlappen; die untere Dichtlippe 6 dient, neben ihrer Funktion als zweite Dichtung, vor allem als Stütze für die obere Dichtlippe 5, so dass ein eigentliches Zusammenspiel der beiden Dichtlippen, im Gegensatz zu den früheren einzelnen Wirkungen ähnlicher Dichtlippen entsteht.

Um ihre Stützfunktion noch besser ausüben zu können, kann die Spitze 12 eine ausgeprägtere Form gemäss Fig. 3 erhalten. Sie kann beispielsweise auf ihrer Oberseite eine Verdickung 16 aufweisen, die der Unterseite 14 der oberen Dichtlippe 5 bei ihrem Aufsitzen angepasst ist, um so den Druck besser verteilen zu können.

Der dargestellte Verschluss hat sich nicht nur für Flaschen aus Glas bewährt, sondern kann auch für solche aus Kunststoff, wie sie neuerdings auf den Markt gelangen, verwendet werden. Obwohl der Kunststoff solcher Flaschen weicher ist als derjenige des Verschlusses, sind die beiden Dichtlippen 5, 6 flexibel genug, um auch hier eine einwandfreie Dichtung zu erreichen.

## Patentansprüche

1. Verschluss aus elastischem Material für Behälter mit einem gasdruckerzeugenden Inhalt, mit zwei an seinem den Mündungsteil (2) des Behälters umgebenden vertikalen Teil angebrachten Dichtlippen (5, 6), die im wesentlichen radial nach innen abstehen und voneinander einen Abstand (a) aufweisen, der kleiner als die radiale Ausdehnung (h) jeder einzelnen Dichtlippe ist, wobei der Durchmesser des freien Endes jeder Dichtlippe kleiner als der Aussendurchmesser des Mündungsteils (2) ist, so dass die Dichtlippen (5, 6) sich beim Aufsetzen des Verschlusses (1) auf den Behälter nach oben durchbiegen, dadurch gekennzeichnet, dass die genannte radiale Ausdehnung (h) der unteren Dichtlippe (6) höchstens so gross ist, dass das durchgebogene freie Ende (12) derselben (6) als Auflager für die obere Dichtlippe (5) bei deren Durchbiegen infolge des auf sie einwirkenden Gasdruckes dient.

2. Verschluss nach Anspruch 1, dadurch gekennzeichnet, dass das durchgebogene freie Ende (12) der unteren Dichtlippe sich innerhalb eines Bereiches (13) befindet, der auf einer Seite durch die Unterseite (14') der oberen Dichtlippe in ihrem nicht durchgebogenen Zustand, auf einer weiteren Seite durch dieselbe Unterseite (14) im durchgebogenen, aber vom Gasdruck noch nicht belasteten Zustand und auf einer dritten Seite durch den Mündungsteil (2) des Behälters gebildet ist.

3. Verschluss nach Anspruch 1 oder 2, dadurch gekennzeichnet, dass wenigstens die obere Seite des freien Endes (12) der unteren Dichtlippe (6) eine der Unterseite (14) der oberen Dichtlippe (5) angepasste Form (16) aufweist.

## Revendications

1. Fermeture en matériau élastique pour les récipients contenant un produit qui dégage une pression gazeuse, comportant deux garnitures d'étanchéité en forme de lèvres (5, 6) disposées sur l'élément vertical entourant l'ouverture ou bouche (2) du récipient, ces lèvres d'étanchéité faisant pour l'essentiel radialement saillie vers l'intérieur et étant écartées l'une de l'autre d'une distance (a) inférieure à l'étendue radiale (h) de chacune des lèvres d'étanchéité, le diamètre de l'extrêmité libre de chaque lèvre d'étanchéité (5, 6) étant plus petit que le diamètre extérieur de la bouche (2), de sorte que les lèvres d'étanchéité (5, 6) se recourbent vers le haut lors de l'application de la fermeture (1) sur le récipient, caractérisée en ce que ladite étendue radiale (h) de la lèvre d'étanchéité inférieure (6) a une grandeur maximum telle que son extrémité libre recourbée (12) sert d'appui à la lèvre d'étanchéité supérieure (5) lorsque cette dernière fléchit sous l'effet de la pression gazeuse à laquelle elle est exposée.

2. Fermeture selon la revendication 1, caractérisée en ce que l'extrêmité libre recourbée (12) de la lèvre d'étanchéité inférieure se trouve dans un espace (13) délimité d'un côté par la surface (14') de la lèvre d'étanchéité supérieure (5) à l'état non incurvé, d'un autre côté par cette même surface inférieure (14) mais à l'état incurvé, et d'un troisième côté par la paroi de la bouche (2) du récipient.

3. Fermeture selon la revendication 1 ou 2, caractérisée en ce que, au moins la surface supérieure de l'extrêmité libre (12) de la lèvre d'étanchéité inférieure (6), présente une forme (16) adaptée au côté inférieur (14) de la lèvre d'étanchéité supérieure (5).

## Claims

1. A closure made from elastic material for containers with a gas pressure-producing content, with two sealing lips (5,6) provided on the vertical part surrounding the container opening (2), said sealing lips projecting essentially radially inwards and have a spacing (a) from one another which is smaller than the radial extension (h) of each individual sealing lip, the diameter of the free end of each sealing lip being smaller than the external diameter of the opening (2), so that on fitting the closure (1) to the container, the sealing lips (5, 6) bend upwards, wherein the said radial extension (h) of the lower sealing lip (6) is at the maximum sufficiently large for the bent free end (12) of said lip (6) to serve as a support for the upper sealing lip (5) during the bending thereof as a result of the gas pressure acting on it.

2. A closure according to claim 1, wherein the bent free end (12) of the lower sealing lip is located within an area (13) formed on one side by the bottom (14') of the upper sealing lip in its unbent state, on a further side by the same bottom (14) in the bent state, but when it is not subject to the action of gas pressure and on a third side by the opening (2) of the container.

3. A closure according to claims 1 or 2, wherein at least the upper side of the free end (12) of the lower sealing lip (6) has a shape (16) adapted to the bottom (14) of the upper sealing lip.
